# EUROPÄISCHE PATENTSCHRIFT

(11) **EP 3 291 890 B1**
(45) Veröffentlichungstag und Bekanntmachung des Hinweises auf die Patenterteilung: **03.07.2019**
(21) Anmeldenummer: 16733278.2
(22) Anmeldetag: 03.05.2016
(51) Int. Cl.: A63B 21/012, A63B 69/00, A63B 21/00, A63B 23/04

(54) **VORRICHTUNG ZUR ÜBERTRAGUNG EINER RÜCKHALTEKRAFT BEIM LAUFTRAINING**
DEVICE FOR THE TRANSMISSION OF RESISTING FORCE WHILE RUNNING
APPAREIL POUR TRANSMETTRE UNE FORCE DE RAPPEL A UN COUREUR S'ENTRAINANT

(30) Priorität: 05.05.2015 DE 102015106971
(43) Veröffentlichungstag der Anmeldung: 14.03.2018
(73) Patentinhaber: ERGO-FIT GmbH & Co. KG, 66955 Pirmasens (DE)
(72) Erfinder: Scheffer, Harald, 66663 Merzig (DE)
(74) Vertreter: Patentanwälte Bernhardt / Wolff Partnerschaft mbB
(86) Internationale Anmeldenummer: PCT/DE2016/100200
(87) Internationale Veröffentlichungsnummer: WO 2016/177363

(56) Entgegenhaltungen:
- US-A- 5 009 420
- US-A- 5 217 186
- US-A- 5 951 443
- US-A1- 2008 102 971

## Beschreibung

Die Erfindung betrifft eine Vorrichtung zur Übertragung einer Rückhaltekraft auf den Körper eines Läufers beim Lauftraining, mit einem um den Körper zu schlingenden Gurt und einem Element zur Verbindung des Gurts mit einem die Rückhaltekraft übertragenden Zugstrang, wobei das Verbindungselement den Gurt hintergreift.

Eine solche, die Kraft einer Rückhaltevorrichtung auf den Körper eines Läufers übertragende, einen Gurt und ein Verbindungselement umfassende Vorrichtung geht aus der DE 10 2011 053 199 A1 hervor. Die durch die Vorrichtung übertragbare Rückhaltekraft wirkt in stets gleicher Richtung auf den Läufer ein.

Aus der US 2008/102971 A1 und der US 5 009 420 A gehen Vorrichtungen zur Erzeugung einer Rückhaltekraft auf einen Läufer hervor, die einen den Körper des Läufers umschlingenden Gurt aufweisen, der auf einer Außenseite eine an Enden mit dem Gurt verbundene Lasche bzw. Seilschlinge aufweist. Ein an einem Zugstrang angebrachtes Verbindungselement hintergreift diese Lasche bzw. Seilschlinge. In der Vorrichtung nach der US 5 009 420 A rollt eine Rolle des Verbindungsstück auf der Seilschlinge ab.

Eine Vorrichtung mit den Merkmalen des Oberbegriffs des neuen Anspruchs 1 geht aus der US 5 951 443 A hervor. Ein ösenartiges Verbindungselement hintergreift einen Abschnitt des Gurtes, auf dem es in Umfangsrichtung gleitet.

Der Erfindung liegt die Aufgabe zugrunde, eine neue Vorrichtung der eingangs genannten Art zu schaffen, die ein gegenüber herkömmlichen solchen Vorrichtungen variantenreicheres Lauftraining ermöglicht.

Die diese Aufgabe lösende Vorrichtung nach der Erfindung ist dadurch gekennzeichnet, dass das Verbindungselement eine Rolle aufweist und die Rolle bei einer Körperdrehung des Läufers auf der dem Körper zugewandten Gurtinnenseite in Gurtumfangsrichtung abrollt.

Vorteilhaft erlaubt die Vorrichtung nach der Erfindung unter ständig anliegender Rückhaltelast beim Laufen beliebige Körperdrehungen, so dass der Läufer z.B. vom Vorwärtslauf, ggf. über einen Seitwärtslauf, in einen Rückwärtslauf übergehen kann.

Der Gurt kann als unlösbar geschlossener Gurt, ggf. endlos, d.h. ohne verbundene Enden, ausgebildet sein.

In einer Ausführungsform weist der Gurt auf seiner dem Körper des Läufers zugewandten Innenseite eine die Haftung des Gurts am Körper fördernde Oberfläche auf.

Vorteilhaft rutscht der Gurt auch dann nicht vom Körper nach unten ab, wenn er gemäß einer weiteren bevorzugten Ausführungsform der Erfindung einen größeren Umfang als der Körper des Läufers aufweist. Durch einen solchen weiten Gurt ist gesichert, dass für das Verbindungselement ausreichend Freiraum für eine Roll- oder/und Gleitbewegung besteht.

Während das Verbindungsstück z.B. unverlierbar mit dem Rückhaltestrang verbunden sein könnte, ist es bevorzugt unlösbar und damit unverlierbar mit dem Gurt verbunden, wobei es den Gurt z.B. ösenartig umgreift.

Das Verbindungsstück weist zweckmäßig eine solche Rolle auf, die sich über die gesamte oder nahezu die gesamte Breite des Gurts erstreckt.

In einer besonders bevorzugten Ausführungsform umfasst das Verbindungsstück einen mit Kunststoff umspritzten Metallkern, der dem Verbindungsstück eine hohe Stabilität verleiht, während die Außenseite vorteilhaft durch ein weicheres Material gebildet wird.

Insbesondere ist das Verbindungsstück plattenartig mit einer Ausnehmung für den Durchgang des Gurts ausgebildet, wobei die Rolle vorzugsweise innerhalb der Ausnehmung angeordnet ist.

Zweckmäßig ist die Ausnehmung rundum geschlossen, was dem Verbindungsstück zusätzlich Stabilität verleiht.

Zweckmäßig ist die Rolle auf einem Achsbolzen drehbar, der mit dem Metallkern verschweißt und teilweise durch den Kunststoff mit umspritzt ist.

Die Erfindung wird nachfolgend anhand eines Ausführungsbeispiels und der beiliegenden, sich auf dieses Ausführungsbeispiel beziehenden Zeichnungen weiter erläutert. Es zeigen:
- Fig. 1: eine erfindungsgemäße Vorrichtung in verschiedenen Arbeitsstellungen,
- Fig. 2: ein in der Vorrichtung von Fig. 1 verwendetes Verbindungsstück in einer Seitenansicht, und
- Fig. 3: das Verbindungsstück von Fig. 2 in einer Draufsicht.

Eine Vorrichtung zur Übertragung einer Rückhaltekraft umfasst einen Gurt 1 sowie ein Element 2, über das der Gurt 1 mit einem gemäß Pfeil 3 die Rückhaltekraft ausübenden Zugstrang 4 verbindbar ist. Der Zugstrang 4 kann Bestandteil einer (nicht gezeigten) Rückhaltevorrichtung sein, wie sie beispielsweise aus der obengenannten Anmeldung hervorgeht.

Der Gurt 1 besteht in dem gezeigten Beispiel aus einem festen, aus Kunststofffäden gebildeten Gewebe und weist eine Breite von 5 cm auf. Durch Vernähung einander überlappender Enden ist der Gurt 1 unlösbar zu einem Ring geschlossen.

Wie Fig. 2 und 3 erkennen lassen, ist das Verbindungselement 2 im Wesentlichen plattenförmig mit einer Ausnehmung 5 in Form einer rechteckigen Ösenöffnung für den Durchgang des Gurts 1 und einer kreisrunden Ösenöffnung 6 zur Ankopplung des Zugstrangs 4 ausgebildet. In die rechteckige Ösenöffnung 5 ragt eine auf einem Achsbolzen 8 drehbar gelagerte Rolle 7, deren Länge in dem gezeigten Beispiel etwa der Breite des Gurtes 1 entspricht.

Das Verbindungselement 2 weist in dem gezeigten Beispiel einen durch Strichlinien dargestellten Stahlblechkern 9 auf, an den eine Kunststoffummantelung angespritzt ist. Während der Stahlblechkern 9 gegenüber dem äußeren Plattenaußenrand und dem Rand der rechteckigen Ösenöffnung zurückversetzt ist, ragt er unmittelbar an die kreisrunde Ösenöffnung 6 heran.

Der Achsbolzen 8 ist an seinen Enden mit dem Stahlblechkern 9 verschweißt. Wie Fig. 3 erkennen lässt, weist die Kunststoffummantelung in diesen Verbindungsbereichen eine Verdickung 10 auf.

Zur Benutzung der Vorrichtung legt z.B. ein trainierender Läufer den Gurt 1 um seinen Körper 11 und koppelt das Verbindungsstück 2, das in dem gezeigten Beispiel unverlierbar formschlüssig mit dem Gurt verbunden ist, z.B. mit Hilfe eines Karabinerhakens 12 an den Strang 4 der Rückhaltevorrichtung. Durch eine gemäß Pfeil 3 durch die Rückhaltevorrichtung ständig ausgeübte Zugkraft liegt der Gurt 1, ohne nach unten zu rutschen, reibschlüssig am Körper 11 an und das Verbindungselement 2 ist im Abstand vom Körper 11 gehalten.

Bei seiner Laufbewegung muss der Läufer ständig eine Rückhaltekraft überwinden, wodurch sich der erzielbare Trainingseffekt steigern lässt. Wie Fig. 1b zeigt, erlaubt die Vorrichtung gemäß Pfeil 13 eine Drehung des Körpers 11 bei anliegender Rückhaltelast, wobei die Rolle 7 des Verbindungsstücks 2 auf der Gurtinnenseite gemäß Pfeil 14 in Gurtumfangsrichtung abrollt.

## Patentansprüche

1. Vorrichtung zur Übertragung einer Rückhaltekraft auf den Körper (11) eines Läufers beim Lauftraining, mit einem um den Körper (11) zu schlingenden Gurt (1) und einem Element (2) zur Verbindung des Gurts (1) mit einem die Rückhaltekraft übertragenden Zugstrang (4), wobei das Verbindungselement (2) den Gurt (1) hintergreift,
**dadurch gekennzeichnet,**
**dass** das Verbindungselement eine Rolle (7) aufweist und die Rolle (7) bei einer Körperdrehung des Läufers auf der dem Körper (11) zugewandten Gurtinnenseite in Gurtumfangsrichtung abrollt.

2. Vorrichtung nach Anspruch 1,
**dadurch gekennzeichnet,**
**dass** der Gurt (1) als unlösbar geschlossener Ring, ggf. ohne verbundene Enden, ausgebildet ist.

3. Vorrichtung nach Anspruch 1 oder 2,
**dadurch gekennzeichnet,**
**dass** der Gurt (1) auf seiner dem Körper (11) des Läufers zugewandten Innenseite eine die Haftung des Gurts (1) am Körper (11) fördernde Oberfläche aufweist.

4. Vorrichtung nach einem der Ansprüche 1 bis 3,
**dadurch gekennzeichnet,**
**dass** der Gurtumfang größer als der Körperumfang des Läufers ist.

5. Vorrichtung nach einem der Ansprüche 1 bis 4,
**dadurch gekennzeichnet,**
**dass** das Verbindungsstück (2) den Gurt (1) ösenartig umgreift und ggf. unlösbar formschlüssig mit dem Gurt (1) verbunden ist.

6. Vorrichtung nach einem der Ansprüche 1 bis 5,
**dadurch gekennzeichnet,**
**dass** sich die Rolle (7) vorzugsweise über die gesamte Breite oder nahezu die gesamte Breite des Gurts (1) erstreckt.

7. Vorrichtung nach einem der Ansprüche 1 bis 6,
**dadurch gekennzeichnet,**
**dass** das Verbindungsstück einen mit Kunststoff umspritzten Metallkern (9) aufweist.

8. Vorrichtung nach einem der Ansprüche 1 bis 7,
**dadurch gekennzeichnet,**
**dass** das Verbindungsstück (2) plattenförmig mit einer Ausnehmung (5) für den Durchgang des Gurts (1) ausgebildet ist.

9. Vorrichtung nach Anspruch 8,
**dadurch gekennzeichnet,**
**dass** die Rolle (7) innerhalb der Ausnehmung (5) angeordnet ist.

10. Vorrichtung nach Anspruch 8 oder 9,
**dadurch gekennzeichnet,**
**dass** die Ausnehmung (5) rundum geschlossen ist.

11. Vorrichtung nach einem der Ansprüche 1 bis 10,
**dadurch gekennzeichnet,**
**dass** die Rolle (7) auf einem mit dem Metallkern verschweißten Achsbolzen (8) drehbar ist.

## Claims

1. Device for transmitting a restraining force to the body (11) of a runner during running training, having a strap (1) to be wrapped around the body (11) and an element (2) for connecting the strap (1) to a tension cord (4) that transmits the restraining force, wherein the connecting element (2) engages behind the strap (1),
**characterized**
**in that** the connecting element has a roller (7) and the roller (7), upon a body rotation of the runner, rolls in the strap circumferential direction over the strap inner side facing the body (11).

2. Device according to Claim 1,
**characterized**
**in that** the strap (1) is configured as a nondetachably closed ring, optionally without connected ends.

3. Device according to Claim 1 or 2,
**characterized**
**in that** the strap (1) has, on its inner side facing the body (11) of the runner, a surface that promotes the gripping of the strap (1) on the body (11).

4. Device according to one of Claims 1 to 3,
**characterized**
**in that** the strap circumference is greater than the body circumference of the runner.

5. Device according to one of Claims 1 to 4,
**characterized**
**in that** the connecting piece (2) engages around the strap (1) in the manner of an eye and is optionally connected to the strap (1) nondetachably in a form-fitting manner.

6. Device according to one of Claims 1 to 5,
**characterized**
**in that** the roller (7) extends preferably over the entire width or virtually the entire width of the strap (1).

7. Device according to one of Claims 1 to 6,
**characterized**
**in that** the connecting piece has a metal core (9) encapsulated with plastics material.

8. Device according to one of Claims 1 to 7,
**characterized**
**in that** the connecting piece (2) is configured in a plate-like manner with a cutout (5) for the strap (1) to pass through.

9. Device according to Claim 8,
**characterized**
**in that** the roller (7) is arranged within the cutout (5).

10. Device according to Claim 8 or 9,
**characterized**
**in that** the cutout (5) is closed all around.

11. Device according to one of Claims 1 to 10,
**characterized**
**in that** the roller (7) is rotatable about an axle pin (8) welded to the metal core.

## Revendications

1. Dispositif pour transmettre une force de rappel au corps (11) d'un coureur lors d'un entraînement de course, présentant une ceinture (1) à passer autour du corps (11) et un élément (2) pour relier la ceinture (1) à une barre de traction (4) transmettant la force de rappel, l'élément de liaison (2) venant se bloquer derrière la ceinture (1), **caractérisé en ce que** l'élément de liaison présente un rouleau (7) et le rouleau (7) roulant sur le côté interne de la ceinture orienté vers le corps (11) dans le sens périphérique de la ceinture lors d'une rotation corporelle du coureur.

2. Dispositif selon la revendication 1, **caractérisé en ce que** la ceinture (1) est conçue comme un anneau fermé de manière inséparable, le cas échéant sans extrémités reliées.

3. Dispositif selon la revendication 1 ou 2, **caractérisé en ce que** la ceinture (1) présente, sur son côté interne orienté vers le corps (11) du coureur, une surface favorisant l'adhérence de la ceinture (1) au corps (11).

4. Dispositif selon l'une quelconque des revendications 1 à 3, **caractérisé en ce que** la périphérie de la ceinture est supérieure à la périphérie corporelle du coureur.

5. Dispositif selon l'une quelconque des revendications 1 à 4, **caractérisé en ce que** la pièce de liaison (2) encercle la ceinture (1) en forme d'oeillet et est le cas échéant reliée par complémentarité de forme, de manière inséparable, à la ceinture (1).

6. Dispositif selon l'une quelconque des revendications 1 à 5, **caractérisé en ce que** le rouleau (7) s'étend de préférence sur toute la largeur ou sur quasiment toute la largeur de la ceinture (1).

7. Dispositif selon l'une quelconque des revendications 1 à 6, **caractérisé en ce que** la pièce de liaison présente un noyau métallique (9) surmoulé par un matériau synthétique.

8. Dispositif selon l'une quelconque des revendications 1 ou 7, **caractérisé en ce que** la pièce de liaison (2) est conçue en forme de plaque, pourvue d'un évidement (5) pour le passage de la ceinture (1).

9. Dispositif selon la revendication 8, **caractérisé en ce que** le rouleau (7) est agencé à l'intérieur de l'évidement (5).

10. Dispositif selon la revendication 8 ou 9, **caractérisé en ce que** l'évidement (5) est fermé tout autour.

11. Dispositif selon l'une quelconque des revendications 1 à 10, **caractérisé en ce que** le rouleau (7) est rotatif sur un axe (8) soudé sur le noyau métallique.
